# EUROPÄISCHE PATENTSCHRIFT

(11) **EP 3 698 392 B1**
(45) Veröffentlichungstag und Bekanntmachung des Hinweises auf die Patenterteilung: **09.04.2025**
(21) Anmeldenummer: 17837864.2
(22) Anmeldetag: 11.12.2017
(51) Int. Cl.: H01H 39/00, H01H 79/00

(54) **KURZSCHLIESSEREINRICHTUNG**
SHORT-CIRCUITER DEVICE
DISPOSITIF DE COURT-CIRCUIT

(43) Veröffentlichungstag der Anmeldung: 26.08.2020
(73) Patentinhaber: Siemens Energy Global GmbH & Co. KG, 81739 München (DE)
(72) Erfinder: BÖHME, Daniel, 90480 Nürnberg (DE); EULER, Ingo, 91056 Erlangen (DE); KÜBEL, Thomas, 91056 Erlangen (DE); PIERSTORF, Steffen, 90443 Nürnberg (DE); SCHMITT, Daniel, 92353 Postbauer-Heng (DE); SCHREMMER, Frank, 90768 Fürth (DE); STEGMEIER, Stefan, 81541 München (DE); STOLTZE, Torsten, 91074 Herzogenaurach (DE); WAHLE, Marcus, 90587 Veitsbronn (DE)
(86) Internationale Anmeldenummer: PCT/EP2017/082147
(87) Internationale Veröffentlichungsnummer: WO 2019/114918

(56) Entgegenhaltungen:
- EP-A2- 1 052 665
- EP-A2- 1 052 665
- WO-A1-2011/107363
- WO-A1-2011/107363
- WO-A1-2013/185815
- WO-A1-2013/185815
- CN-A- 102 005 336
- CN-A- 102 005 336
- DE-A1- 102015 203 646
- DE-A1- 102015 203 646
- US-A- 4 150 266
- US-A- 4 150 266
- US-A1- 2013 255 464
- US-A1- 2013 255 464

## Beschreibung

Die vorliegende Erfindung betrifft eine Kurzschließereinrichtung sowie einen Umrichter, insbesondere einen Multilevelumrichter, mit einer derartigen Kurzschließereinrichtung.

Kurzschließereinrichtungen zum Kurzschließen großer Leistungen, beispielsweise von Kondensatoren in Multilevelumrichtern, unterliegen hohen Anforderungen im Schließmoment, d. h. in dem Moment, in welchem zwei elektrische Kontaktkörper mit unterschiedlichem elektrischen Potential einen Berührkontakt ausbilden. Insbesondere bei hohen Spannungen, beispielsweise bei 5000 V Gleichspannung an einer Kondensatorbank mit mehreren mF, zum Beispiel 4-20 mF, kommt es bei einem Aluminiumkontakt zum Zünden eines Lichtbogens und infolgedessen zu starkem Abbrand an dem Schließelement durch den während des Schließens gezündeten Lichtbogen. Die Kurzschließereinrichtung als Bauelement wird in Multilevelumrichtern benötigt, um den Weiterbetrieb solcher Anlagen sicherzustellen. Das bei hohen Spannungen nun überbeanspruchte Bauelement dient im Wesentlichen als Sicherheitsbauelement. Der Abbrand durch den erzeugten Lichtbogen führt jedoch nachteilig dazu, dass kein sicherer elektrischer Kontakt hergestellt werden kann. Als negative Folge kann bei Nichterkennung im Anlagenbetrieb ein Brand verursacht werden.

Eine Kurzschließereinrichtung des Standes der Technik wird in WO 2011/107363 A1 beschrieben.

Aus der europäischen Patentanmeldung EP 1 052 665 A2 ist ein Kurzschließer zur Verwendung in Anlagen für die Verteilung elektrischer Energie bekannt. Ein von einem Gasgenerator angetriebener Kurzschließerkolben dient zur elektrischen Verbindung von Anschlußschienen mit einer Verbindungsschiene. Im nicht kurzgeschlossenen Zustand trennt eine Isoliermembran die Anschlußschienen von der Verbindungsschiene.

Die Schrift CN 102 005 336 A offenbart einen Schalter mit pyrotechnischem Antrieb. Dabei ist zwischen einem Festkontakt und einem Bewegkontakt ein isolierender Ring angeordnet.

Die Patentanmeldung WO 2013/185815 A1 offenbart einen Bypass-Schalter mit einem Gasgenerator. Bei diesem Bypass-Schalter ist zwischen zwei elektrischen Kontakten ein dünner Polymerfilm angeordnet.

Die Schrift US 2013/255464 Al offenbart einen Trenner, bei dem auf einem Trennmesser eine dünne Isolierschicht aufgebracht ist. Diese Isolierschicht dient dazu, die Durchtrennung einer Stromschiene durch Reibung zu vermeiden.

Die Aufgabe besteht darin, eine Kurzschließereinrichtung zum Kurzschließen hoher Leistungen bereitzustellen, bei welcher ein stabiler elektrischer Kontakt hergestellt werden kann.

Die Erfindung ist in Anspruch 1 definiert. Es wird eine Kurzschließereinrichtung zur Verfügung gestellt, welche einen ersten elektrischen Kontaktkörper und einen zweiten elektrischen Kontaktkörper umfasst, welche voneinander räumlich beabstandet sind. Ferner umfasst die Kurzschließereinrichtung ein zwischen einer Trennstellung und einer Schließstellung bewegliches Kontaktelement, welches zumindest teilweise an oder innerhalb des zweiten elektrischen Kontaktkörpers angeordnet ist, in der Trennstellung keine elektrisch leitfähige Verbindung zwischen dem ersten und dem zweiten elektrischen Kontaktkörper bereitstellt und in der Schließstellung den ersten und zweiten elektrischen Kontaktkörper durch einen Berührkontakt elektrisch leitfähig miteinander verbindet. Des Weiteren umfasst die Kurzschließereinrichtung eine Antriebseinrichtung, welche bei einer Auslösung das bewegliche Kontaktelement von dem zweiten elektrischen Kontaktkörper in Richtung des ersten elektrischen Kontaktkörpers von der Trennstellung in die Schließstellung bewegt. Erfindungsgemäß umfasst das bewegliche Kontaktelement eine Isolationsschicht, welche auf einem zum ersten Kontaktkörper zugewandten Endbereich des beweglichen Kontaktelements und/oder auf einem dem Endbereich des beweglichen Kontaktelements zugewandten Oberflächenbereich des ersten elektrischen Kontaktkörpers positioniert ist.

In Trennstellung liegt kein Berührkontakt vor. Der erste Kontaktkörper ist dann von dem Kontaktelement bzw. dem zweiten Kontaktkörper elektrisch isoliert. Das Kontaktelement kann auch als ein Bolzen bezeichnet werden.

Die Kurzschließereinrichtung hat den Vorteil, dass durch die auf dem Kontaktelement und/oder auf dem ersten elektrischen Kontaktkörper aufgebrachte Isolationsschicht der Lichtbogen vermindert oder sogar verhindert wird. Dies ist darauf zurückzuführen, dass die kritische Isolationsspannung in Luft viel später überschritten wird. Die beiden elektrischen Kontaktkörper sowie das Kontaktelement und der erste elektrische Kontaktkörper haben in der Trennstellung oder im Schließmoment zeitlich kurz vor Ausbildung des Berührkontakts unterschiedliche Potentiale. Ist das bewegliche Kontaktelement nicht mit einer Isolationsschicht versehen, so kann es zum Durchzünden, also zum Lichtbogen bzw. Durchschlag zwischen dem beweglichen Kontaktelement und dem ersten elektrischen Kontaktkörper kommen. Die Durchschlagsfestigkeit von Luft liegt beispielsweise bei circa 3 kV/mm. Durch das Verhindern des Abbrandes des Lichtbogens durch die Isolationsschicht kann ein guter elektrischer Kontakt zwischen dem ersten elektrischen Kontaktkörper und dem zweiten Kontaktkörper mittels des beweglichen Kontaktelements hergestellt werden. Die Isolationsschicht verhindert jetzt, dass es bei Unterschreitung der kritischen Abstände zu einem Durchschlag bzw. Zünden eines Lichtbogens kommt. Es wird dabei nur spät oder gar kein Lichtbogen erzeugt. Bevorzugt handelt es sich bei dem beweglichen Kontaktelement um einen beweglichen, elektrisch leitfähigen Kolben bzw. um einen elektrisch leitfähigen Kontaktkolben. Ferner bevorzugt handelt es sich bei dem beweglichen Kontaktelement um ein bewegliches Bewegkontaktstück und bei dem ersten und dem zweiten elektrischen Kontaktkörpern jeweils um Festkontaktstücke.

Erfindungsgemäß ist die Isolationsschicht auf einer Kontaktfläche des beweglichen Kontaktelements positioniert, oder bevorzugt ist die Isolationsschicht auf einer Kontaktfläche des ersten elektrischen Kontaktkörpers positioniert, welche den ersten elektrischen Kontaktkörper mit dem beweglichen Kontaktelement in Schließstellung kontaktiert. An den Kontaktflächen kurz vor Ausbildung des Berührungskontakts entstehen hohe elektrische Felder, sodass eine hier aufgebrachte Isolationsschicht besonders wirksam einen Durchschlag verhindert bzw. verzögert.

Die Isolationsschicht weist eine Dicke von 10-100 µm, noch bevorzugter 10-50 µm, besonders bevorzugt 10-30 µm auf. Die Dicke der Isolationsschicht ist somit sehr dünn. Solche dünnen Isolationsschichten, wie sie beispielsweise im Bereich Halbleiteraufbau verwendet werden, können mittels diverser Prozesse, zum Beispiel mittels Sprühen, Tauchen oder Drucken auf dem beweglichen Kontaktelement aufgetragen werden, wobei die Erfindung nicht auf diese Prozesse beschränkt ist. Als Drucken kann beispielsweise Siebdrucken bzw. Schablonendrucken, Jetten oder Inkjetten Anwendung finden. Durch die dünne Isolationsschicht können weiterhin gute bzw. sichere elektrische Kontakte zum ersten elektrischen Kontaktkörper ausgebildet werden.

Die Isolationsschicht umfasst bevorzugt mindestens eines der folgenden Materialien: Thermoplast, Duroplast, Siloxanverbindung, Keramikverbindung. Als Thermoplaste kommen beispielsweise Polyimide, Polyamide oder Polyetheretherketone (PEEK) in Betracht. Als Duroplast kommt beispielsweise Epoxidharz, Poly (p-phenylen-2,6-benzobisoxazol) (PPBO) in Betracht. Auch weitere anorganische oder organische Isolationsmaterialien neben Siloxanverbindungen und Keramikverbindungen kommen in Betracht.

Bevorzugt ist die Antriebseinrichtung eine pyrotechnische Antriebseinrichtung. Mit Hilfe der Pyrotechnik können die für solche Anwendungen besonders geeigneten Beschleunigungen erzielt werden. Alternativ können auch andere Antriebseinrichtungen wie beispielsweise Federspeicher verwendet werden.

Die Antriebseinrichtung ist bevorzugt dazu ausgebildet, das bewegliche Kontaktelement bei der Überführung von der Trennstellung in die Schließstellung auf eine vorbestimmte Mindestgeschwindigkeit zu beschleunigen, bei welcher die Isolationsschicht bei der Herstellung des Berührkontaktes abgebaut, insbesondere abgerieben, abgeschabt oder verbrannt wird, sodass das bewegliche Kontaktelement in Schließstellung mit dem ersten Kontaktkörper kontaktiert. Vorteilhaft kann dadurch trotz der in Trennstellung vorhandenen Isolationsschicht ein guter elektrischer Kontakt zwischen dem ersten Kontaktkörper und beweglichen Kontaktelement hergestellt werden.

Vorzugsweise kann die Antriebseinrichtung dazu eingerichtet sein, das bewegliche Kontaktelement auf eine Mindestgeschwindigkeit von über 50 m/s, noch bevorzugter über 75 m/s, besonders bevorzugt über 100 m/s zu beschleunigen. Bei solchen Geschwindigkeiten, insbesondere bei Geschwindigkeiten über 100 m/s, kann das Abbauen, also insbesondere das Abreiben, Abschaben bzw. Verbrennen der Isolationsschicht erfolgen.

Der erste elektrische Kontaktkörper kann bevorzugt eine zum Endbereich des beweglichen Kontaktelements formkomplementäre Ausnehmung umfassen, in welche das bewegliche Kontaktelement in Schließstellung mit zumindest einem Teil des Endbereichs eingefahren ist. Dies ermöglicht die Ausbildung eines stabilen Kontakts zwischen dem Kontaktelement und dem ersten elektrischen Kontaktkörper.

Vorzugsweise ist die Isolationsschicht an denjenigen Stellen des beweglichen Kontaktelements und/oder des ersten elektrischen Kontaktkörpers positioniert, an welchen bei einem beweglichen Kontaktelement und einem ersten elektrischen Kontaktkörpers ohne Isolationsschicht eine elektrische Feldstärke oberhalb der Durschlagfestigkeit bei der Bewegung zwischen der Trennstellung und der Schließstellung erzeugt wird. Vorteilhaft kann beispielsweise für eine spezifische geometrische Ausgestaltung des Kontaktelements und/oder des ersten elektrischen Kontaktkörpers also diejenigen Stellen bzw. Bereiche auf dem Kontaktelement ausgewiesen werden, an welchen erhöhte oberhalb der Durchschlagfestigkeit liegende elektrische Felder auftreten. Beispielsweise können mittels quantitativer Erfassung der elektrischen Felder einer gleichartigen Referenzkurzschließereinrichtung aber ohne Isolationsschicht beim Schließen die kritischen Stellen ermittelt werden, welche mit einer Isolationsschicht im Sinne der Erfindung zu belegen sind.

Ferner umfasst die Erfindung einen Umrichter, insbesondere Multilevelumrichter, welcher eine Kurzschließereinrichtung nach einer der obigen Ausführungen umfasst. Für Umrichter werden beispielsweise derartige Kurzschließereinrichtungen benötigt. Die Vorteile des Umrichters lassen sich den obigen Vorteilen der Kurzschließereinrichtung entnehmen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- Figur 1: eine Querschnittsansicht einer erfindungsgemäßen Kurzschließereinrichtung in Trennstellung nach einer ersten Ausführungsform;
- Figur 2: eine Querschnittsansicht einer erfindungsmäßen Kurzschließereinrichtung in Schließstellung nach einer ersten Ausführungsform;
- Figur 3: eine Querschnittsansicht einer erfindungsmäßen Kurzschließereinrichtung in Trennstellung nach einer zweiten Ausführungsform;
- Figur 4: eine Querschnittsansicht einer erfindungsgemäßen Kurzschließereinrichtung in Trennstellung nach einer dritten Ausführungsform;
- Figur 5: eine Querschnittsansicht eines Endbereichs eines Kontaktelements nach einer ersten Ausführungsform;
- Figur 6: eine Querschnittsansicht eines Endbereichs eines Kontaktelements nach einer zweiten Ausführungsform;
- Figur 7: eine Querschnittsansicht eines Endbereichs eines Kontaktelements nach einer dritten Ausführungsform; und
- Figur 8: eine Querschnittsansicht eines Endbereichs eines Kontaktelements nach einer vierten Ausführungsform.

In der Figur 1 und der Figur 2 ist eine Querschnittsansicht einer Kurzschließereinrichtung 1 nach einer ersten Ausführungsform in einer Trennstellung bzw. einer Schließstellung gezeigt. In der nun folgenden Beschreibung wird auf beide Figuren Bezug genommen.

Die Kurzschließereinrichtung 1 weist einen ersten elektrischen Kontaktkörper 10 und einen zweiten elektrischen Kontaktkörper 20 auf, welche voneinander räumlich beabstandet sind. Die Kurzschließereinrichtung 1 weist des Weiteren ein bewegliches Kontaktelement 30 auf. Das bewegliche Kontaktelement 30 ist beweglich zwischen einer Trennstellung, welche in der Figur 1 gezeigt ist und einer Schließstellung, welche in der Figur 2 gezeigt ist. Die beiden elektrischen Kontaktkörper 10, 20 sind dabei aus einem elektrisch leitfähigen Material ausgebbildet. Auch das bewegliche Kontaktelement 30, zumindest im Bereich zwischen den Kontaktkörpern 10, 20, ist ebenfalls aus einem elektrisch leitfähigen Material ausgebildet.

Das bewegliche Kontaktelement 30 ist in der Trennstellung, siehe Figur 1, zumindest teilweise an dem bzw. in dem zweiten Kontaktkörper 20 angeordnet. Insbesondere kann beispielsweise bereits in der Trennstellung, siehe dazu Figur 1, eine elektrische Verbindung zwischen dem beweglichen Kontaktelement 30 und dem zweiten Kontaktkörper 20 bestehen. Dann weist in Trennstellung das bewegliche Kontaktelement 30 ein gleiches elektrisches Potential auf wie der zweite Kontaktkörper 20.

In der Trennstellung, siehe Figur 1, ist keine elektrisch leitfähige Verbindung zwischen dem ersten und dem zweiten elektrischen Kontaktkörper 10, 20 bereitgestellt. In der Schließstellung, siehe dazu Figur 2, ist der erste und der zweite elektrische Kontaktkörper 10, 20 durch einen Berührkontakt elektrisch leitfähig miteinander verbunden.

Die Bewegung des beweglichen Kontaktelements 30 wird durch eine Antriebseinrichtung 40 erzeugt. Bei einer Auslösung durch die Antriebseinrichtung 40 wird das bewegliche Kontaktelement 30 von dem zweiten elektrischen Kontaktkörper 20 in Richtung des ersten elektrischen Kontaktkörpers 10 von der Trennstellung, siehe Figur 1, in die Schließstellung, siehe Figur 2, bewegt.

Das bewegliche Kontaktelement 30 weist in dieser ersten Ausführungsform ferner eine Isolationsschicht 50 auf, siehe dazu Figur 1. Diese Isolationsschicht 50 ist auf einem zum ersten elektrischen Kontaktkörper 10 zugewandten Endbereich 35 des beweglichen Kontaktelements 30 positioniert. Der Endbereich 35 ist dabei ein Bereich des beweglichen Kontaktelements 30, an welchem bei Bewegung des beweglichen Kontaktelements 30 zum ersten Kontaktkörper 10 hohe elektrische Felder entstehen. Die Isolationsschicht 50 kann vorteilhaft ein Entstehen eines Lichtbogens bzw. eines Durchschlags verhindern oder dies zumindest verzögern oder verringern. Dadurch kann ein guter elektrischer Kontakt zwischen dem ersten elektrischen Kontaktkörper 10 und dem zweiten Kontaktkörper 20 mittels des beweglichen Kontaktelements 30 hergestellt werden.

In der Trennstellung, siehe Figur 1, liegt keine Berührung bzw. kein Berührkontakt zwischen dem beweglichen Kontaktelement 30 und dem ersten elektrischen Kontaktkörper 10 vor. Vielmehr ist in dieser Ausführungsform eine isolierende Gasstrecke 90 zwischen dem beweglichen Kontaktelement 30 und dem ersten elektrischen Kontaktkörper 10 in der Trennstellung, siehe Figur 1, vorgesehen. Die Gasstrecke 90 kann beispielsweise mit Luft befüllt sein, wobei die Erfindung nicht darauf beschränkt ist.

In der Trennstellung dieser Ausführungsform, siehe dazu Figur 1, ist am Endbereich 35 des beweglichen Kontaktelements 30 an nach außen gerichteten Seitenflächen des beweglichen Kontaktelements 30 eine Kontaktfläche 37 ausgebildet, auf welcher die Isolationsschicht 50 positioniert bzw. aufgebracht ist. Diese Kontaktfläche 37 liegt in der Schließstellung, siehe Figur 2, flächig auf dem ersten elektrischen Kontaktkörper 10 an und stellt somit einen Berührungskontakt mit dem ersten elektrischen Kontaktkörper 10 her. Die Kontaktfläche 37 kontaktiert somit in Schließstellung, siehe Figur 2, den ersten elektrischen Kontaktkörper 10. Die Positionierung der Isolationsschicht 50 an der Kontaktfläche 37 ist vorteilhaft, da gerade an diesen Flächen hohe elektrische Felder kurz vor Kontakt entstehen, welche zu einem Lichtbogen bzw. Durchschlag führen können, was durch die Isolationsschicht 50 verhindert oder zumindest verringert oder verzögert wird.

Die Isolationsschicht 50 kann eine Dicke D von 10-100 µm, noch bevorzugter 10-50 µm, besonders bevorzugt 10-30 µm aufweisen, wobei als Materialien für die Isolationsschicht 50 bevorzugt die folgenden Materialien in Frage kommen: Thermoplast, Duroplast, Siloxanverbindung, Keramikverbindung. Auch Kombinationen aus diesen Materialien sind von der Erfindung umfasst, wobei die Erfindung nicht auf diese Isolationsmaterialien und Dicken D beschränkt ist.

In dieser Ausführung ist als Antriebseinrichtung 40 eine pyrotechnische Antriebseinrichtung eingesetzt. Diese erzeugt bei Auslösung mittels ausströmender Gase eine Schubkraft zur Bewegung des beweglichen Kontaktelements 30 in Richtung des ersten elektrischen Kontaktkörpers 10. Dafür kann eine Antriebselektronik vorgesehen sein. Eine pyrotechnische Antriebseinrichtung ist besonders geeignet, um die erforderlichen Geschwindigkeiten zu erzielen. Jedoch sind auch andere zweckmäßige Antriebseinrichtungen 40 von der Erfindung umfasst. Beispielsweise können auch Federspeicher Anwendung finden.

Die Antriebseinrichtung 40 ist in dieser Ausführungsform beispielhaft dazu ausgebildet, das bewegliche Kontaktelement 30 bei der Überführung von der Trennstellung, siehe Figur 1, in die Schließstellung, siehe dazu Figur 2, auf eine vorbestimmte Mindestgeschwindigkeit zu beschleunigen. Bei dieser Mindestgeschwindigkeit wird die Isolationsschicht 50 bei der Herstellung des Berührkontaktes abgebaut. Beispielsweise kann die Isolationsschicht 50 während der Bewegung des beweglichen Kontaktelements 30 in die Schließstellung abgerieben, abgeschabt oder verbrannt werden, beispielsweise durch Reibung, sodass das bewegliche Kontaktelement 30 in Schließstellung mit dem ersten elektrischen Kontaktkörper 10 direkt elektrisch kontaktiert. Insbesondere ist in dieser Ausführungsform die Isolationsschicht 50 in der Schließstellung, siehe dazu Figur 2, wie oben beschrieben aufgebraucht, d.h. nicht mehr vorhanden. Dadurch liegt ein hochwertiger leitfähiger Berührungskontakt zwischen dem beweglichen Kontaktelement 30 und dem zweiten elektrischen Kontaktkörper 20 vor, welcher nicht durch Reste von Isolationsmaterial beeinträchtigt ist.

Die von der Antriebseinrichtung 40 erzeugten Geschwindigkeiten, mit welchen das bewegliche Kontaktelement 30 in Richtung des ersten Kontaktkörpers 10 bewegt wird, können dabei auf über 50 m/s, noch bevorzugter über 75 m/s, besonders bevorzugt über 100 m/s beschleunigen. Gerade bei Mindestgeschwindigkeiten von über 100 m/s kann sichergestellt werden, dass eine genügend dünne Isolationsschicht 50 wie oben beschrieben abgebaut wird.

Im Wege der Herstellung der Dicke D der Isolationsschicht 50 ist somit sicherzustellen, dass diese auch bei der durch die Antriebseinrichtung 40 erzeugten Geschwindigkeiten wie oben beschrieben verbraucht werden kann, sodass sich ein guter elektrischer Kontakt ausbilden kann. Die Dicke D unterliegt somit einer Optimierung, da diese genügend isolierend sein muss, aber auch während der Bewegung verbraucht werden soll.

Der erste elektrische Kontaktkörper 10 weist in dieser Ausführungsform ferner eine zum Endbereich 35 des beweglichen Kontaktelements 30 formkomplementäre Ausnehmung 12 auf. In der Schließstellung, siehe dazu Figur 2, ist das bewegliche Kontaktelement 30 mit zumindest einem Teil des Endbereichs 35 in der Ausnehmung 12 eingefahren. In dieser Ausführungsform ist der Endbereich 35 des beweglichen Kontaktelements 30 konusförmig ausgebildet wie auch die dazu formkomplementäre Ausnehmung 12. Entsprechende Einfahrhilfen können innerhalb der Ausnehmung 12 bereitgestellt werden, um einen sicheren Kontakt herzustellen.

Die Kurzschließereinrichtung 1 umfasst ferner in dieser Ausführungsform in koaxialer Anordnung zu den Kontaktkörpern 10, 20 ein isolierendes Rundrohr 80, 85, welches die elektrischen Kontaktkörper 10, 20 miteinander verbindet und somit die gesamte Anordnung stabilisiert. Dazu sind beispielhaft in dem isolierenden Rundrohr 85 Verschraubungen 70, 75 vorgesehen.

Das bewegliche Kontaktelement 30 ist in dieser Ausführung zweckmäßig aus verschiedenen kolbenförmigen Stücken zusammengesetzt, wobei die Erfindung nicht darauf beschränkt ist. Beispielsweise kann das bewegliche Kontaktelement 30 auch einheitlich aufgebaut sein. Der Antriebseinrichtung 40 zugewandt ist in dieser rein beispielhaften Ausführungsform ein sockelartiges Kolbenstück 32, an welchem die Antriebseinrichtung 40 unmittelbar angreift und bei Auslösung für eine Schubwirkung des gesamten beweglichen Kontaktelements 30 in Richtung des ersten Kontaktkörpers 10 sorgt. Ferner ist in dieser rein beispielhaften Ausführungsform ein Tragstück 33 vorgesehen, an welches sich ein Kontaktstück 34 anschließt. Das sockelartige Kolbenstück 32 dient zur Isolierung der Antriebseinrichtung 40 gegen das bewegliche Kontaktelement 30. In anderen Ausführungen kann auf eine solche Isolierung und damit auf Tragstück 33 und Kolbenstück 32 verzichtet werden. An dem Kontaktstück 34 des beweglichen Kontaktelements 30, welches elektrisch leitfähig ist, werden die elektrischen Kontakte mit den elektrischen Kontaktkörpern 10, 20 hergestellt.

Ferner umfasst das bewegliche Kontaktelement 30 in einem bestimmten Abschnitt eine an den Seitenflächen unterhalb des Endbereichs 35 eine nach außen gerichtete Aufweitung 31, welche in Schließstellung, siehe Figur 2, mit einem nach innen gerichteten Abschnitt des zweiten elektrischen Kontaktkörpers 20 kontaktiert, sodass auch eine sichere Verbindung zum zweiten elektrischen Kontaktkörper 20 hergestellt werden kann.

In Figur 3 ist eine Querschnittsansicht einer Kurzschließereinrichtung 1 in Trennstellung nach einer zweiten Ausführungsform gezeigt.

Im Vergleich zur Figur 1 ist eine Isolationsschicht 50' auch auf einem dem Endbereich 35 des beweglichen Kontaktelements 30 zugewandten Oberflächenbereich 14 des ersten elektrischen Kontaktkörpers 10 positioniert. Alternativ kann in einer noch weiteren Ausführungsform die Isolationsschicht 50 auf dem Endbereich 35 des beweglichen Kontaktelements 30 weggelassen werden, sodass nur eine Isolationsschicht 50' auf dem ersten elektrischen Kontaktkörper 10 vorgesehen ist. Rein beispielhaft ist die Isolationsschicht 50' in dieser Ausführungsform innerhalb der Ausnehmung 12 positioniert. Insbesondere ist hierbei beispielhaft die Isolationsschicht 50' auf einem Kontaktbereich 37' des ersten elektrischen Kontaktkörpers 10 positioniert. Dieser Kontaktbereich 37' kontaktiert den ersten elektrischen Kontaktkörper 10 mit dem beweglichen Kontaktelement 30 in Schließstellung, siehe dazu Figur 2. Die Isolationsschicht 50' kann dabei auch alternativ an denjenigen Stellen des ersten elektrischen Kontaktkörpers 10 positioniert sein, an welchen bei einem beweglichen Kontaktelement ohne Isolationsschicht eine elektrische Feldstärke oberhalb der Durschlagfestigkeit bei der Bewegung zwischen der Trennstellung und der Schließstellung erzeugt wird. Für die Funktionsweise und genauere Ausführungen der Isolationsschicht 50' wird ferner auf den Beschreibungsinhalt zu Figur 1 und 2 verwiesen.

In der Figur 4 ist eine Querschnittsansicht einer erfindungsgemäßen Kurzschließereinrichtung 1 in Trennstellung nach einer dritten Ausführungsform gezeigt. Im Vergleich zu Figur 1 ist die Kurzschließereinrichtung 1 ohne isolierte Antriebseinrichtung 40 gezeigt. Dabei ist im Vergleich zu Figur 1 rein beispielhaft kein Kolbenstück 32 vorgesehen.

Die Figuren 5 bis 8 zeigen in Querschnittsansicht verschiedene Ausführungsformen für Positionierungen von Isolationsschichten 50 auf dem beweglichen Kontaktelement 30. Die Position, an welcher die Isolationsschicht 50 aufgebracht ist, kann dabei abhängig von der Aufnahmegeometrie des ersten elektrischen Kontaktkörpers zur Aufnahme des beweglichen Kontaktelements 30, also des entsprechenden Festlagers, und abhängig von der geometrischen Form des beweglichen Kontaktelements 30 selbst sein.

Insbesondere kann die Isolationsschicht 50 an denjenigen Stellen des beweglichen Kontaktelements 30 positioniert sein, an welchen bei einem beweglichen Kontaktelement ohne Isolationsschicht eine elektrische Feldstärke oberhalb der Durschlagfestigkeit bei der Bewegung zwischen der Trennstellung und der Schließstellung erzeugt wird. Das muss bei der Bewegung des beweglichen Kontaktelements von der Trennstellung in die Schließstellung nicht notwendig mit der Kontaktfläche 37 übereinstimmen. Durch Erfassen der elektrischen Felder bei der Bewegung eines Kontaktelements können diese Stellen lokalisiert werden und entsprechend dann mit Isolationsschicht 50 versehen werden.

Figur 5 zeigt beispielhaft einen rechteckig ausgeführten Endbereich 35 des beweglichen Kontaktelements 30, welcher mit einer Isolationsschicht 50 beschichtet ist. Die Kontaktfläche 37 kann dabei sowohl in dem Seitenbereich als auch auf der Frontfläche des beweglichen Kontaktelements 30 liegen.

Figur 6 zeigt beispielhaft einen konisch geformten Endbereich 35 ähnlich zu Figur 1 des beweglichen Kontaktelements 30, welcher mit einer Isolationsschicht 50 beschichtet ist. Die Kontaktfläche 37 kann dabei sowohl in dem Seitenbereich als auch auf der Frontfläche des beweglichen Kontaktelements 30 liegen.

Figur 7 zeigt beispielhaft einen abgerundet geformten Endbereich 35 des beweglichen Kontaktelements 30, welcher mit einer Isolationsschicht 50 beschichtet ist. Die Kontaktfläche 37 kann dabei sowohl in dem Seitenbereich als auch auf der Frontfläche des beweglichen Kontaktelements 30 liegen.

Figur 8 zeigt beispielhaft einen konisch ausgeführten Endbereich 35 des beweglichen Kontaktelements 30. Hierbei ist die Isolationsschicht 50 im Vergleich zu den Figuren 5 bis 7 nur an den seitlichen Kontaktflächen 37 aufgebracht. Die Spitze bzw. Frontfläche bleibt in dieser beispielhaften Ausführung frei.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Kurzschließereinrichtung

- 10: erster elektrischer Kontaktkörper
- 12: Ausnehmung
- 14: Oberflächenbereich

- 20: zweiter elektrischer Kontaktkörper

- 30: bewegliches Kontaktelement
- 31: Aufweitung
- 32: Kolbenstück
- 33: Tragstück
- 34: Kontaktstück

- 35: Endbereich
- 37, 37': Kontaktfläche

- 40: Antriebseinrichtung
- 50, 50': Isolationsschicht

- 70: Verschraubung
- 75: Verschraubung

- 80: isolierendes Rundrohr
- 85: isolierendes Rundrohr

- 90: Gasstrecke

- D: Dicke

## Patentansprüche

1. Kurzschließereinrichtung (1), umfassend:
- einen ersten elektrischen Kontaktkörper (10) und einen zweiten elektrischen Kontaktkörper (20), welche voneinander räumlich beabstandet sind;
- ein zwischen einer Trennstellung und einer Schließstellung bewegliches Kontaktelement (30), welches zumindest teilweise an oder innerhalb des zweiten elektrischen Kontaktkörpers (20) angeordnet ist, in der Trennstellung keine elektrisch leitfähige Verbindung zwischen dem ersten und dem zweiten elektrischen Kontaktkörper (10, 20) bereitstellt und in der Schließstellung den ersten und zweiten elektrischen Kontaktkörper (10, 20) durch einen Berührkontakt elektrisch leitfähig miteinander verbindet;
- eine Antriebseinrichtung (40), welche bei einer Auslösung das bewegliche Kontaktelement (30) von dem zweiten elektrischen Kontaktkörper (20) in Richtung des ersten elektrischen Kontaktkörpers (10) von der Trennstellung in die Schließstellung bewegt,
- eine Isolationsschicht (50, 50'), welche auf einem zum ersten elektrischen Kontaktkörper (10) zugewandten Endbereich (35) des beweglichen Kontaktelements (30) positioniert ist,
**dadurch gekennzeichnet, dass**
- die Isolationsschicht (50, 50') eine Dicke (D) von 10-100 µm, noch bevorzugter 10-50 µm, besonders bevorzugt 10-30 µm aufweist, und
- die Isolationsschicht auf dem beweglichen Kontaktelement aufgetragen ist.

2. Kurzschließereinrichtung (1) nach einem der vorherigen Ansprüche, wobei die Isolationsschicht (50) auf einer Kontaktfläche (37, 37') des beweglichen Kontaktelements (30) und/oder des ersten elektrischen Kontaktkörpers (10) positioniert ist, welche den ersten elektrischen Kontaktkörper (10) mit dem beweglichen Kontaktelement (30) in Schließstellung kontaktiert.

3. Kurzschließereinrichtung (1) nach einem der vorherigen Ansprüche, wobei die Isolationsschicht (50, 50') mindestens eines der folgenden Materialien umfasst: Thermoplast, Duroplast, Siloxanverbindung, Keramikverbindung.

4. Kurzschließereinrichtung (1) nach einem der vorherigen Ansprüche, wobei die Antriebseinrichtung (40) eine pyrotechnische Antriebseinrichtung ist.

5. Kurzschließereinrichtung (1) nach einem der vorherigen Ansprüche, wobei die Antriebseinrichtung (40) dazu ausgebildet ist, das bewegliche Kontaktelement (30) bei der Überführung von der Trennstellung in die Schließstellung auf eine vorbestimmte Mindestgeschwindigkeit zu beschleunigen, bei welcher die Isolationsschicht (50, 50') bei der Herstellung des Berührkontaktes abgebaut, insbesondere abgerieben, abgeschabt oder verbrannt wird, sodass das bewegliche Kontaktelement (30) in Schließstellung mit dem ersten elektrischen Kontaktkörper (10) kontaktiert.

6. Kurzschließereinrichtung (1) nach einem der vorherigen Ansprüche, wobei die Antriebseinrichtung (40) dazu eingerichtet ist, das bewegliche Kontaktelement (30) auf eine Mindestgeschwindigkeit von über 50 m/s, noch bevorzugter über 75 m/s, besonders bevorzugt über 100 m/s zu beschleunigen.

7. Kurzschließereinrichtung (1) nach einem der vorherigen Ansprüche, wobei der erste elektrische Kontaktkörper (10) eine zum Endbereich (35) des beweglichen Kontaktelements (30) formkomplementäre Ausnehmung (12) umfasst, in welche das bewegliche Kontaktelement (30) in Schließstellung mit zumindest einem Teil des Endbereichs (35) eingefahren ist.

8. Kurzschließereinrichtung (1) nach einem der vorherigen Ansprüche, wobei die Isolationsschicht (50, 50') an denjenigen Stellen des beweglichen Kontaktelements (30) und/oder des ersten elektrischen Kontaktkörpers (10) positioniert ist, an welchen bei einem beweglichen Kontaktelement und einem ersten elektrischen Kontaktkörper ohne Isolationsschicht eine elektrische Feldstärke oberhalb der Durschlagfestigkeit bei der Bewegung zwischen der Trennstellung und der Schließstellung erzeugt wird.

9. Umrichter, insbesondere Multilevelumrichter, umfassend eine Kurzschließereinrichtung (1) nach einem der vorherigen Ansprüche.

## Claims

1. Short-circuiting device (1), comprising:
- a first electrical contact body (10) and a second electrical contact body (20) which are physically spaced apart from each other;
- a contact element (30) movable between a separation position and a closed position, which contact element is arranged at least partially on or within the second electrical contact body (20), in the separation position provides no electrically conductive connection between the first and second electrical contact bodies (10, 20) and in the closed position electrically conductively connects the first and second electrical contact bodies (10, 20) to each other by way of touch contact;
- a drive device (40) which, when triggered, moves the movable contact element (30) from the second electrical contact body (20) in the direction of the first electrical contact body (10) from the separation position to the closed position,
- an insulating layer (50, 50') which is positioned on an end region (35) of the movable contact element (30), which end region faces the first electrical contact body (10),
**characterized in that**
- the insulating layer (50, 50') has a thickness (D) of 10-100 µm, more preferably 10-50 µm, particularly preferably 10-30 µm, and
- the insulating layer is applied to the movable contact element.

2. Short-circuiting device (1) according to one of the preceding claims, wherein the insulating layer (50) is positioned on a contact surface (37, 37') of the movable contact element (30) and/or of the first electrical contact body (10), which contact surface ensures that the first electrical contact body (10) makes contact with the movable contact element (30) in the closed position.

3. Short-circuiting device (1) according to one of the preceding claims, wherein the insulating layer (50, 50') comprises at least one of the following materials: thermoplastic, thermoset, siloxane compound, ceramic compound.

4. Short-circuiting device (1) according to one of the preceding claims, wherein the drive device (40) is a pyrotechnic drive device.

5. Short-circuiting device (1) according to one of the preceding claims, wherein the drive device (40) is designed to accelerate the movable contact element (30) to a predetermined minimum speed when transferring the latter from the separation position to the closed position, at which minimum speed the insulating layer (50, 50'), when making the touch contact, is degraded, in particular abraded, scraped or burnt, so that the movable contact element (30) makes contact with the first electrical contact body (10) in the closed position.

6. Short-circuiting device (1) according to one of the preceding claims, wherein the drive device (40) is configured to accelerate the movable contact element (30) to a minimum speed of over 50 m/s, more preferably over 75 m/s, particularly preferably over 100 m/s.

7. Short-circuiting device (1) according to one of the preceding claims, wherein the first electrical contact body (10) comprises a recess (12) which is complementary in terms of shape to the end region (35) of the movable contact element (30) and into which at least part of the end region (35) of the movable contact element (30) is brought into the closed position.

8. Short-circuiting device (1) according to one of the preceding claims, wherein the insulating layer (50, 50') is positioned at those points of the movable contact element (30) and/or of the first electrical contact body (10) at which, in the case of a movable contact element and a first electrical contact body without an insulating layer, an electrical field strength above the breakdown strength is generated during the movement between the separation position and the closed position.

9. Converter, in particular multi-level converter, comprising a short-circuiting device (1) according to one of the preceding claims.

## Revendications

1. Dispositif (1) de court-circuit, comprenant :
- un premier corps (10) de contact électrique et un deuxième corps (20) de contact électrique, qui sont à distance dans l'espace l'un de l'autre ;
- un élément (30) de contact mobile entre une position de fermeture et une position de court-circuit, qui est disposé au moins en partie sur ou à l'intérieur du deuxième corps (20) de contact électrique, ne donne pas, dans la position de séparation, de liaison conductrice de l'électricité entre le premier et le deuxième corps (10, 20) de contact électrique et relie entre eux, d'une manière conductrice de l'électricité dans la position de fermeture, le premier et le deuxième corps (10, 20) de contact électrique par un contact de toucher ;
- un dispositif (40) d'entraînement, qui, si lors d'un déclenchement, fait passer l'élément (30) de contact mobile du deuxième corps (20) de contact électrique de la position de séparation à la position de fermeture en direction du premier corps (10) de contact électrique,
- une couche (50, 50') isolante, qui est positionnée sur une partie (35) d'extrémité de l'élément (30) de contact mobile, tournée vers le premier corps (10) de contact électrique,
**caractérisé en ce que**
- la couche (50, 50') isolante a une épaisseur (D) de 10 à 100 µm, d'une manière encore plus préférée de 10 à 50 µm, d'une manière encore particulièrement préférée de 10 à 30 µm, et
- la couche isolante est déposée sur l'élément de contact mobile.

2. Dispositif (1) de court-circuit suivant l'une des revendications précédentes, dans lequel la couche (50) isolante est positionnée sur une surface (37, 37') de contact de l'élément (30) de contact mobile et/ou du premier corps (10) de contact électrique, qui met, en position de fermeture, le premier corps (10) de contact électrique en contact avec l'élément (30) de contact mobile.

3. Dispositif (1) de court-circuit suivant l'une des revendications précédentes, dans lequel la couche (50, 50') isolante comprend au moins l'un des matériaux suivants : thermoplastique, thermodurcissable, composé siloxanique, composé de céramique.

4. Dispositif (1) de court-circuit suivant l'une des revendications précédentes, dans lequel le dispositif (40) d'entraînement est un dispositif d'entraînement pyrotechnique.

5. Dispositif (1) de court-circuit suivant l'une des revendications précédentes, dans lequel le dispositif (40) d'entraînement est constitué pour accélérer l'élément (30) de contact mobile, lors du passage de la position de séparation à la position de fermeture, jusqu'à une vitesse minimum déterminée à l'avance, à laquelle la couche (50, 50') se détruit, en particulier s'arrache, se râcle ou se consume, lors de la production du contact de toucher, de sorte que l'élément (30) de contact mobile vient, dans la position de fermeture, en contact avec le premier corps (10) de contact électrique.

6. Dispositif (1) de court-circuit suivant l'une des revendications précédentes, dans lequel le dispositif (40) d'entraînement est agencé pour accélérer l'élément (30) de contact mobile, jusqu'à une vitesse minimum de plus de 50 m/s, d'une manière encore plus préférée de plus de plus de 75 m/s, d'une manière particulièrement préférée de plus de plus de 100 m/s.

7. Dispositif (1) de court-circuit suivant l'une des revendications précédentes, dans lequel le premier corps (10) de contact électrique comprend, de forme complémentaire de la partie (35) d'extrémité de l'élément (30) de contact mobile, un évidement (12), dans lequel l'élément (30) de contact mobile pénètre, dans la position de fermeture, par au moins une partie de la partie (35) d'extrémité.

8. Dispositif (1) de court-circuit suivant l'une des revendications précédentes, dans lequel la couche (50, 50') isolante est positionnée aux endroits de l'élément (30) de contact mobile et/ou du premier corps (10) de contact électrique, où il est produit, lors du déplacement entre la position de séparation et la position de fermeture, pour un élément de contact mobile et un premier corps de contact électrique sans couche isolante, une intensité du champ électrique au-dessus de la rigidité diélectrique.

9. Onduleur, en particulier onduleur à plusieurs niveaux, comprenant un dispositif (1) de court-circuit suivant l'une des revendications précédentes.
